# FASCICULE DE BREVET EUROPEEN

(11) **EP 0 236 223 B1**
(45) Date de publication et mention de la délivrance du brevet: **30.01.1991**
(21) Numéro de dépôt: 87400420.3
(22) Date de dépôt: 25.02.1987
(51) Int. Cl.: G08B 17/10

(54) **Détecteur de fumée à chambre d'ionisation**
Ionisationskammer-Rauchdetektor
Ionization chamber smoke detector

(30) Priorité: 25.02.1986 FR 8602567
(43) Date de publication de la demande: 09.09.1987
(73) Titulaire: Lewiner, Jacques, F-92210 Saint-Cloud (FR)
(72) Inventeur: Lewiner, Jacques, F-92210 Saint-Cloud (FR)
(74) Mandataire: Behaghel, Pierre

(56) Documents cités:
- EP-A- 0 111 012
- FR-A- 1 185 495
- FR-A- 1 575 343

## Description

L'invention est relative aux dispositifs destinés à détecter la présence de fumées, poussières ou particules analogues dans l'atmosphère ambiante, dispositifs comportant une chambre d'ionisation dont le volume intérieur est mis en communication avec ladite atmosphère et des moyens pour mesurer le courant ionique créé dans cette chambre.

Ladite chambre d'ionisation comprend elle-même une source de radiations ionisantes, généralement constituée par une substance radioactive a ou β, propre à ioniser l'air contenu dans la chambre, deux électrodes encadrant une portion au moins du volume ainsi ionisé et des moyens pour appliquer une tension électrique continue entre ces deux électrodes, ce qui crée le courant ionique à mesurer entre lesdites électrodes.

La présence d'une fumée ou autre agent polluant dans la chambre considérée se traduit par fixation des particules constitutives de cet agent sur les ions présents dans cette chambre, ce qui les alourdit, les ralentit et réduit l'intensité du courant ionique correspondant.

La variation de cette intensité est exploitée pour détecter une telle présence et pour déclencher une alarme dès que la concentration de l'agent polluant dépasse un seuil prédéterminé.

Un tel dispositif sert de préférence à détecter les incendies à partir des fumées qu'ils dégagent et, pour simpilfier la description, mais à titre bien entendu non limitatif, on désignera dans ce qui suit l'agent polluant par le mot "fumée".

Les mouvements de l'air ambiant à proximité immédiate d'un dispositif détecteur du genre en question peuvent altérer les détections qu'il assure.

En effet un courant d'air balayant le volume intérieur de la chambre d'ionisation emporte avec lui certains des ions qui cheminent entre les deux électrodes de cette chambre, ce qui réduit le courant ionique même en l'absence de fumée: cet enlèvement d'ions peut à la limite déclencher de fausses alarmes.

Pour remédier à un tel inconvénient, un certain nombre de solutions ont déjà été proposées, d'ordre mécanique (telles que l'addition de chicanes ou volets déflecteurs pur réduire la violence des vents admis dans la chambre) et/ou d'ordre électrique (telles que la réalisation d'électrodes de forme telle que les particules et ions entraînés par les courants d'air soient envoyés dans des régions où régne un fort champ électrique).

Mais ces solutions présentent toutes des inconvénients tels que la réduction de la sensibilité du détecteur et/ou l'augmentation du prix et de la fragilité.

Pour remédier à ces différents inconvénients, il a déjà été proposé de faire comprendre aux détecteurs de fumée à chambre d'ionisation au moins un générateur d'ions indépendant de ladite chambre agencé et disposé de façon à être balayé par au moins une partie des courants d'air perturbateurs avant leur passage dans au moins une partie de la chambre d'ionisation (brevent FR-A-1 185 495).

Au cours du balayage de ce générateur, les courants d'air considérés prélèvent certains des ions engendrés par celui-ci, puis ils introduisent ces ions dans la chambre, ce qui compense les ions entraînés hors de cette chambre par ces mêmes courants d'air.

Les modes de réalisation envisagés pour les détecteurs du genre en question présentaient une forme générale tubulaire se prètant essentiellement au contrôle de gaz circulant selon une direction bien déterminée, savoir cells de l'axe du tube. De plus, les constructions proposées n'assuraient qu'une compensation médiocre vis-à-vis des courants d'air.

L'invention a pour but, surtout, de remédier à ces divers inconvénients.

A cet effet, les détecteurs de fumée selon l'invention comprennent encore au moins un générateur d'ions indépendant de la chambre d'ionisation agencé et disposé de façon à être balayé par au moins une partie des courants d'air introduits dans cette chambre avant leur passage dans au moins une partie de ladite chambre, et ils sont essentiellement caractérisés en ce qu'ils présentent une forte symétrie de révolution autour d'un axe et en ce que le générateur d'ions est un réservoir d'ions entouré par la chambre d'ionisation et constitué par une cage conductrice contenant une source de radiations ionisantes et formant l'une des deux électrodes de ladite chambre d'ionisation, cage présentant une bonne transparence à la fois aux rayonnements émis par la source, aux ions engendrés par ces rayonnements, aux courants d'air perturbateurs et aux particules de fumée à détecter.

L'invention comprend, mise à part cette disposition principale, certaines autres dispositions qui s'utilisent de préférence en même temps et dont il sera plus explicitement question ci-après.

Dans ce qui suit, l'on va décrire plusieurs modes de réalisations de l'invention en se référant au dessin ci-annexé d'une manière bien entendu non limitative.
Les figures 1 et 2, de ce dessin, montrent très schématiquement un détecteur de fumée établi selon l'invention, la figure 1 correspondant à un fonctionnement sans vent et la figure 2, à un fonctionnement avec vent.
La figure 3 montre encore schématiquement une variante comforme à l'invention d'un tel détecteur de fumée, lors de son fonctionnement sans vent.
Les figures 4 et 5 montrent respectivement en coupe axiale et en vue extérieure un mode de réalisation d'un tel détecteur conforme à l'invention.

D'une façon connue en soi, la chambre d'ionisation ou de mesure 1 comprend deux électrodes 2 et 3 (figure 1) délimitant entre elles un volume A dans lequel se trouve une substance radioactive 4.

Cette substance ionise l'air contenu dans le volume A et y créant des ions 5 positifs et négatifs représentés respectivement par les signes + et -.

Une tension électrique continue V est appliquée entre les deux électrodes, ce qui crée un champ électrique E, et par suite un courant ionique, entre ces électrodes, ainsi qu'indiqué par les petites flèches partant des ions.

Des moyens sont en outre prévus pour mesurer le courant électrique résultant, lequel demeure constant en régime normal, c'est-à-dire en absence de fumée dans le volume A.

Si une fumée, provenant par exemple d'un incendie, est introduite dans ce volume A, les particules de cette fumée se fixent sur les ions 5, ce qui les alourdit et les ralentit.

Le courant électrique mesuré décroit alors et cette décroissance est exploitée pour déclencher un signal d'alarme quand elle franchit un seuil prédéterminé.

Si le volume A est balayé par un vent ou courant d'air violent C (figure 2), certains des ions 5 contenus entre les électrodes 2 et 3, ions désignés par la référence 5ᵢ, sont entraînés par ce vent et extraits de la chambre 1.

Si aucune précaution n'est prise pour remédier à cet enlèvement d'ions par balayage, il en résulte une réduction du courant ionique engendré dans la chambre 1 et cette réduction peut être la cause de fausses alarmes.

Pour remédier audit enlèvement, selon l'invention, on exploite le phénomène même qui est à l'origine de cet enlèvement, savoir l'entraînement ou balayage d'ions par le vent, pour introduire dans la chambre d'ionisation de nouveaux ions en compensation de ceux enlevés.

A cet effet, on fait traverser par ledit vent, avant sa traversée de la chambre, un réservoir 6 d'ions 7 indépendant de cette chambre.

Cette traversée se traduit par un entraînement ou balayage d'ions hors dudit réservoir, ions désignés par la référence 7₁, lesquels ions sont ensuite introduits dans la chambre 1.

On choisit les caractéristiques du réservoir 6 (emplacement, concentration des ions...) de façon telle que la compensation ionique obtenue à l'intérieur de la chambre 1 soit totale lors de la manifestation des vents C, de vitesse prédéterminée, vis-à-vis desquels on désire essentiellement protéger le détecteur.

En d'autres termes, le nombre des ions 7₁ prélevés par unité de temps dans le réservoir 6 et introduits dans la chambre 1 par de tels vents C est égal à celui des ions 5, extraits de ladite chambre pendant la même durée et par les mêmes vents.

Le réservoir 6 est de préférence délimité par une cage en matériau conducteur formant une cage de Faraday et contenant une source radioactive propre à ioniser le volume d'air intérieur à cette cage.

Cette dernière doit être à la fois perméable aux vents C, chargés ou non de la fumée à détecter, aux rayonnements émis par la source et aux ions 7₁ entraînés par ces vents vers l'extérieur de ladite cage.

Dans le schéma des figures 1 et 2, le réservoir d'ions 6 est situé à côté de la chambre 1 et la compensation ionique décrite ci-dessus implique alors que les vents C circulent dans un sens bien déterminé.

Pour assurer une telle compensation pour au moins deux directions opposées de la circulation des vents C, on a recours à la formule schématisée sur la figure 3: le réservoir 6 d'ions se trouve à l'intérieur de la chambre 1, en une position centrale, de façon à être obligatoirement balayé par les vents dans tous les avant qu'ils décrivent la fin de leur parcours dans la chambre.

On donne en outre au détecteur dans son ensemble une forte symétrie de révolution autour d'un axe de façon qu'il se prête à une pénétration quasiment omnidirectionnelle des fumées ambiantes.

Les figures 4 et 5 montrent plus en détail un mode de réalisation conforme à cette dernière caractéristique et à la formule ci-dessus.

La chambre d'ionisation 1 est ici délimitée extérieurement par une plaque plane et circulaire 8 en matière isolante et par un dôme hémisphérique 9 en métal ou matière plastique métallisée, dôme dont le bord circulaire est rapporté sur la périphérie de la plaque 8.

Ladite plaque 8 est destinée à être fixée contre une paroi ou un plafond délimitant un local à surveiller ou encore contre la face interne d'une conduite de climatisation à contrôler.

Le dôme 9 est perforé par des séries annulaires de lumières 10 faisant communiquer son volume intérieur avec l'atmosphère ambiante.

A l'intérieur du dôme 9 est placée une cage 11 en métal ou matière plastique métallisée qui présente comme le dôme une forme hémisphérique et est centrée au centre de ce dôme.

Cette cage est avantageusement composée d'une pluralité d'arceaux semi-circulaires croisés en leurs sommets.

Au centre commun du dôme et de la cage se trouve la substance radioactive 4.

La cage 11 est reliée au pôle positif d'une source de courant continu 12 par l'intermédiaire d'un ensemble de mesure et d'alarme connu en soi et symbolisé par le rectangle 13 et le dôme 9 est mis à la masse.

Cette carge et ce dôme jouent alors respectivement les rôles des deux électrodes 2 et 3 ci-dessus.

On voit encore sur la figure 5 un déflecteur tronconique 14 disposé à l'intérieur du dôme juste en regard d'une série de lumières 10 de façon à dévier vers la cage les courants d'air introduits dans la chambre à travers ces lumières et à réduire leur vitesse d'entrée.

Le fonctionnement du détecteur ainsi décrit est le suivant.

Au repos, la mesure fait intervenir exclusivement la chambre d'ionisation qui est constituée par la zone incurvée A comprise entre la cage 11 et le dôme 9.

Les ions formés dans cette zone par les radiations ionisantes provenant de la source 4 forment un courant ionique entre les deux électrodes constituées par les deux surfaces 9 et 11 et toute présence de fumée à proximité immédiate de l'appareil se traduit par une pénétration de cette fumée dans ladite zone et donc par une réduction du courant ionique de la manière ci-dessus décrite, réduction qui déclenche un signal d'alarme lorsqu'elle dépasse un seuil prédéterminé.

Simultanément, les radiations émises par la substance 4 ionisent le volume B intérieur à la cage 11 et les ions ainsi formés dans cette cage y demeurent prisonniers, constituant une "réserve" de ces ions.

Tant que l'atmosphère ambiante demeure calme, la pénétration de la fumée dans la zone A se fait calmement et ne se traduit par aucun entraînement d'ions de l'intérieur de la cage 11 à l'extéreieur de celle-ci.

En revanche, lorsqu'un vent créé à proximité de l'appareil se présente devant celui-ci, il y est introduit à travers les lumières 10, traverse la zone incurvée A, puis pénètre aussitôt dans la cage 11.

En traversant cette cage, il la balaye et prélève un certain nombre des ions qui s'y trouvent en réserve.

Il s'échappe ensuite de ladite cage en entraînant les ions ainsi prélevés et, lorsqu'il traverse à nouveau la zone A, il l'enrichit avec ces ions prélevés dans la cage.

Finalement il s'échappe hors de la chambre en entraînant avec lui quelques-uns des ions circulant dans la zone A, mais le nombre des ions finalement extraits hors de cette zone par le vent considéré ne diffère pas sensiblement de celui des ions apportés par ce vent dans cette zone: il y a donc compensation ionique et la mesure n'est pas perturbée par ledit vent.

Les caractéristiques des cages (dimensions, positions, formes, compositions) sont déterminées de façon telle que la compensation ionique obtenue soit optimale lors de la manifestation des vents vis-à-vis desquels on désire surtout protéger le détecteur.

Dans des modes de réalisation ayant donné toute satisfaction et cités uniquement à titre illustratif,
les électrodes étaient constituées en acier inoxydable ou en matière plastique métallisée,
la tension V était de +8 volts,
l'électrode extérieure se présentait sous la forme d'un capot perforé cylindrique de révolution de 45 mm de diamètre,
le réservoir d'ions se présentait sous la forme d'une cage interne semi-sphérique de révolution de 30 mm de diamètre,
et la détection de fumée obtenue demeurait très peu sensible aux courants d'air en ce sens que la vitesse de ces courants d'air devait dépasser 11 m/sec pour que la perturbation du courant de mesure due auxdits courants d'air atteigne 10% de la valeur de ce courant.

En suite de quoi, et quel que soit le mode de réalisation adopté, on dispose finalement d'un détecteur de fumée dont la constitution et le fonctionnement résultent suffisamment de ce qui précède.

Ce détecteur présente de nombreux avantages par rapport à coux antérieurement connus, en particulier en ce qui concerne l'efficacité de la compensation vis-à-vis des vents, la simplicité et la fiabilité.

Comme il va de soi, et comme il résulte d'ailleurs déjà de ce qui précède, l'invention ne se limite nullement à ceux de ses modes d'application et de réalisation qui ont été plus spécialement envisagés; elle en embrasse, au contraire, toutes les variantes, notamment cells où la plaque 8 du mode de réalisation des figures 4 et 5 serait conductrice au lieu d'être isolante, étant alors isolée du dôme 9 par un anneau isolant et pouvant constituer elle-même l'une des deux électrodes de la chambre d'ionisation, la cage intérieure pouvant alors être portée au même potentiel que ladite plaque ou à un potentiel différent, de préférence inférieur si la cage est encore intérieure au dôme.

## Revendications

Détecteur de fumée à chambre d'ionisation comprenant au moins un générateur d'ions (6) indépendant de ladite chambre d'ionisation (1) agencé et disposé de façon à être balayé par au moins une partie des courants d'air (C) introduits dans cette chambre avant leur passage dans au moins une partie de ladite chambre, caractérisé en ce qu'il présente une forte symétrie de révolution autour d'un axe et en ce que le générateur d'ions est un réservoir d'ions (6) entouré par la chambre d'ionisation (1) et constitué par une cage conductrice (11) contenant une source de radiations ionisantes et formant l'une des deux électrodes de ladite chambre d'ionisation, cage présentant une bonne transparence à la fois aux rayonnements émis par la source, aux ions engendrés par ces rayonnements, aux courants d'air perturbateurs et aux particules de fumée à détecter.

## Patentansprüche

lonisationskammer-Rauchdetektor umfassend mindestens einen, von der lonisationskammer (1) unabhängigen lonenerzeuger (6), weicher derart vorgesehen und angeordnet ist, daß er von wenigstens einem Teil der Luftströmungen (C) durchspült wird, die in diese Kammer vor ihrem Durchgang in wenigstens einen Abschnitt der Kammer eingeführt werden, dadurch gekennzeichnet, daß der Detektor eine hohe Rotationssymmetrie um eine Achse herum aufweist und daß der lonenerzeuger ein von der lonenkammer (1) umgebener und von einem leitenden Käfig (11) gebildeter lonenvorrat (6) ist, wobei der Käfig eine Quelle ionisierender Strahlung enthält und eine der beiden Elektroden der lonisationskammer bildet und wobei der Käfig eine hohe Durchlässigkeit gleichzeitig für von der Quelle emittierte Strahlen, für von diesen Strahlen erzeugte lonen, für störende Luftströmungen und zu detektierende Rauchpartikel aufweist.

## Claims

Smoke detector with ionization chamber including at least one ion generator (6) independent of said ionization chamber (1) adapted and disposed so as to be swept by at least a part of the air currents (C) introduced into this chamber before passage thereof through at least a part of said chamber, characterized in that it has a high symmetry of revolution about an axis and in that the ion generator is an ion reservoir (6) surrounded by the ionization chamber (1) and formed by a conducting cage (11) containing a source of ionizing radiation and forming one of the two electrodes of the ionization chamber, said cage having a good transparency at the same time to the radiation emitted by this source, to the ions generated by this radiation, to the disturbing air currents and to the smoke particles to be detected.
